# DEMANDE DE BREVET EUROPEEN

(11) **EP 4 776 078 A1**
(43) Date de publication de la demande: **15.07.2026**
(21) Numéro de dépôt: 25219791.8
(22) Date de dépôt: 01.12.2025
(51) Int. Cl.: G04B 3/08, G04B 21/10, G04B 21/12, G04F 7/08

(54) **PIÈCE D'HORLOGERIE COMPORTANT UN VERROU À DOUBLE FONCTIONS**

(71) Demandeur: Patek Philippe SA Genève, 1204 Genève (CH)
(72) Inventeur: Giacobino, Julien, 1228 Plan-les-Ouates (CH); Kirchhof, Jérôme, 1228 Plan-les-Ouates (CH)
(74) Mandataire: P&TS SA (AG, Ltd.)

(57) **Abrégé**

La présente invention concerne une pièce d'horlogerie comportant une carrure (100) et un dispositif de commande à verrou double fonctions monté sur la carrure (100). Le dispositif de commande comprend une glissière (12) aménagée dans la surface extérieure de la carrure (100) de la pièce d'horlogerie ainsi qu'un verrou (10). Celui-ci comporte, d'une part, une targette (14) agencée pour être guidée par la glissière (12) de manière à pouvoir coulisser sur la surface externe de la carrure (100) dans un premier sens entre une position neutre et une première position et, d'autre part, des moyens d'actionnement (16) agencé à l'intérieur de la carrure (100) et reliée cinématiquement à la targette (14) afin d'actionner un mécanisme horloger, notamment un mécanisme de sonnerie, lorsque la targette (14) est déplacée de la position neutre à la première position. La glissière (12) est en outre aménagée dans la surface extérieure de la carrure (100) pour que la targette (14) du verrou (10) puisse être guidée par la glissière (12) de manière à pouvoir coulisser sur la surface externe de la carrure (100) dans un second sens de la position neutre à une seconde position afin que les moyens d'actionnement (16) puissent actionner un mécanisme auxiliaire.

## Description

### Domaine technique

La présente invention concerne une pièce d'horlogerie, telle qu'une montre-bracelet ou une montre de poche, comportant un verrou à double fonctions. Plus particulièrement, le verrou de la pièce d'horlogerie est doté d'une targette pouvant être coulissée le long d'une surface externe de la boite tant dans le sens horaire que dans le sens antihoraire d'une position neutre afin de pouvoir commander deux mécanismes distincts, notamment un dispositif d'armage et un mécanisme auxiliaire.

### Etat de la technique

Certaines montres haut de gamme intègrent des fonctions additionnelles qui ne sont pas actives en permanence mais seulement lorsque l'utilisateur décide de les enclencher. C'est le cas, par exemple, des répétitions minutes ou des chronographes. Ces fonctions supplémentaires peuvent être entraînées soit par le barillet alimentant le mouvement de base de la montre, soit par un ressort-moteur spécifique qui leur est dédié. Lorsqu'un tel ressort indépendant est prévu, la montre comporte en général un dispositif de commande à verrou destiné à permettre son armage afin d'accumuler l'énergie nécessaire pour le fonctionnement du mécanisme associé.

Dans une pièce horlogère complexe, la commande de ces différents dispositifs passe par un ensemble d'organes de commande, tels que des poussoirs et verrou, disposés sur les flancs de la carrure. Les poussoirs sont agencés pour pouvoir être actionnés selon un mouvement axial dans des ouvertures radiales traversant la carrure alors que le verrou est conçu pour se déplacer le long d'un flanc latéral de la carrure. Le mode de fonctionnement particulier du verrou nécessite un espace plus important que pour les autres organes, ce qui rend l'intégration esthétique et ergonomique de l'ensemble des commandes délicate.

Les publications EP3910424A1 et EP4057078A1 divulguent toutes deux une pièce d'horlogerie comportant un dispositif de commande combinant un verrou coulissant et un poussoir afin de remédier à ces inconvénients. Le verrou est configuré pour être opéré de manière conventionnelle pour armer le ressort-moteur d'un mécanisme auxiliaire, tandis que le poussoir associé au verrou est configuré pour en déclencher le fonctionnement.

La combinaison d'un verrou et d'un poussoir selon cet agencement requiert cependant un mécanisme interne complexe, difficile à intégrer de manière compacte et esthétique dans la boîte de la montre.

La publication EP1091269A1 décrit pour sa part une pièce d'horlogerie munie d'un dispositif de commande comportant un unique organe de commande multifonction et escamotable, destiné à améliorer l'esthétique d'une montre de type chronographe. A cette fin, la carrure de la pièce d'horlogerie est équipée d'un coulisseau mobile pouvant se déplacer dans les directions horaire et antihoraire. L'organe de commande est solidaire de ce coulisseau, de sorte qu'il puisse être déplacé le long d'un bord latéral de la carrure. Cet organe de commande peut ainsi occuper plusieurs positions qui permettent respectivement d'enclencher et d'arrêter le mécanisme de chronographe, de remettre le chronographe à zéro, ainsi que d'effectuer la mise à l'heure et la correction de la date lorsque l'organe est actionné dans les positions correspondantes. Cette pièce d'horlogerie offre la possibilité de gérer différentes fonctions à l'aide d'un seul et même organe de commande, remplaçant ainsi les organes distincts traditionnellement dédiés à chaque fonction.

### Bref résumé de l'invention

Un but de la présente invention est de proposer une pièce d'horlogerie dotée d'un verrou à double fonctions selon une solution alternative et de conception simplifiée.

Plus particulièrement, un but de la présente invention est de proposer une pièce d'horlogerie dotée d'un verrou pouvant être actionné, d'une part, de manière classique afin de réaliser des fonctions dont l'activation nécessite une grande amplitude, typiquement l'armage d'un ressort dédier à un mécanisme spécifique et, d'autre part, de manière à actionner un mécanisme auxiliaire.

Selon l'invention, ces buts sont atteints notamment au moyen d'une pièce d'horlogerie comportant une carrure et un dispositif de commande à verrou double fonctions monté sur la carrure. Le dispositif de commande comprend une glissière aménagée dans la surface extérieure de la carrure de la pièce d'horlogerie ainsi qu'un verrou. Celui-ci comporte, d'une part, une targette agencée pour être guidée par la glissière de manière à pouvoir coulisser sur la surface externe de la carrure dans un premier sens entre une position neutre et une première position et, d'autre part, des moyens d'actionnement agencé à l'intérieur de la carrure et reliée cinématiquement à la targette afin d'actionner un mécanisme horloger, notamment un mécanisme de sonnerie, lorsque la targette est déplacée de la position neutre à la première position. La glissière est en outre aménagée dans la surface extérieure de la carrure pour que la targette du verrou puisse être guidée par la glissière de manière à pouvoir coulisser sur la surface externe de la carrure dans un second sens de la position neutre à une seconde position afin que les moyens d'actionnement puissent actionner un mécanisme auxiliaire.

Dans une forme de réalisation, la glissière est aménagée dans la surface extérieure de la carrure de manière à ce que l'amplitude de déplacement angulaire de la targette diffère entre le passage de la position neutre vers la première position et celui vers la seconde position, pour actionner respectivement le mécanisme horloger et le mécanisme auxiliaire. Typiquement, la glissière est configurée pour permettre une amplitude du déplacement angulaire de la targette située, d'une part, dans une plage de 10° à 40° de la positon de repos à la première position et, d'autre part, dans une plage inférieure à 10°, voire inférieur à 5°, de la positon de repos à la seconde position.

Dans une forme de réalisation, la pièce d'horlogerie comporte en outre un organe élastique agencé pour coopérer avec les moyens d'actionnement de sorte à permettre le verrouillage du verrou dans ladite seconde position.

Dans une forme de réalisation, l'organe élastique est configuré de manière à permettre le déplacement du verrou vers ladite seconde position dès que la force exercée sur le verrou dépasse la force exercée par l'organe élastique sur les moyens d'actionnement.

Dans une forme de réalisation, l'organe élastique est fixé sur la boite, de préférence sur une face interne de la carrure.

Dans une forme de réalisation, l'organe élastique se présente sous la forme d'un sautoir ou est intégré dans un cliquet à bille.

Dans une forme de réalisation, les moyens d'actionnement se présente sous la forme d'un doigt agencé respectivement en amont et en aval de la tête du sautoir lorsque le verrou est respectivement dans la position neutre et dans la seconde position.

Dans une forme de réalisation, la pièce d'horlogerie comporte en outre deux organes de commande destinés à commander respectivement le mécanisme horloger et le mécanisme auxiliaire. Les moyens d'actionnements sont agencés entre les deux organes de commande afin d'entraîner l'un des deux organes de commande lorsque le verrou est déplacé de la position neutre à la première position, et l'autre organe de commande lorsque le verrou est déplacé de la position neutre à la seconde position.

Dans une forme de réalisation, la paroi interne de la carrure présente un épaulement servant de guidage à l'organe de commande du mécanisme auxiliaire lorsque le verrou est déplacé de la position neutre à la seconde position.

Dans une forme de réalisation, le mécanisme horloger est un dispositif d'armage d'un mécanisme de sonnerie, typiquement une répétition minutes, d'un mécanisme de chronographe ou d'un mécanisme d'automate.

Dans une forme de réalisation, le mécanisme auxiliaire est un mécanisme configuré pour amener un mécanisme de grande ou petite sonnerie dans un mode sourdine.

### Brève description des figures

Des exemples de mise en œuvre de l'invention sont indiqués dans la description illustrée par les figures annexées dans lesquelles :
- la figure 1 illustre une vue partielle en perspective de la carrure du côté du verrou, celui-ci étant agencé dans une position neutre, à partir de laquelle son déplacement vers une première position actionne le mécanisme horloger, selon une forme de réalisation de l'invention ;
- la figure 2 illustre une vue similaire à la figure 1 lorsque le verrou est agencé dans une seconde position pour la réalisation d'une fonction horlogère auxiliaire.

### Exemples de mode de réalisation de l'invention

Selon les figures 1 et 2, on comprendra que le verrou 10 du dispositif de commande est adapté pour pouvoir se déplacer selon deux sens opposés, c'est-à-dire dans les sens horaire et antihoraire, selon que l'on souhaite commander un mécanisme horloger ou un mécanisme auxiliaire. A cette fin, une glissière 12 est aménagée sur un flanc latéral extérieur de la carrure 100.

La glissière 12 est conformée afin que la targette 14 du verrou 10 puisse coulisser sur le flanc latéral le long de cette glissière d'une position neutre, telle qu'illustrée à la figure 1, jusqu'à venir en butée contre un contreforme 17 réalisée dans la carrure et correspondant à une première position. Le mécanisme horloger est de préférence un dispositif d'armage d'un ressort-moteur d'un mécanisme de sonnerie, typiquement un mécanisme de répétition minutes.

A cet effet, le verrou 10 comprend des moyens d'actionnement 16 disposés à l'intérieur de la boîte de la pièce d'horlogerie, du côté interne de la carrure, et reliés à la targette 14 par l'intermédiaire d'un élément, tel qu'une tige, traversant la carrure par une fente 25 ménagée dans celle-ci. Les moyens d'actionnement 16 se présentent typiquement sous la forme d'un doigt 16, ou tout élément équivalent, dont une face ou un bord latéral vient en appui contre une extrémité 32 d'un levier 30 destiné à assurer l'armage du ressort-moteur dédié au mécanisme de répétition minutes selon la forme de réalisation illustrée.

De manière connue, le déplacement de la targette 14 de sa position neutre jusqu'à la première position provoque le déplacement du doigt 16, qui entraîne le levier 30 en pivotement, ce dernier assurant la mise sous tension du ressort-moteur du mécanisme de répétition minutes (non-illustré).

Lorsque la course d'armage de la targette est achevée et que celle-ci est relâchée, le mécanisme de répétition minutes est automatiquement déclenché. Le ressort-moteur ainsi armé se désarme progressivement, libérant l'énergie nécessaire à la séquence de frappe des marteaux sur les timbres. Durant ce désarmage, le levier 30 effectue un mouvement de retour, lequel ramène simultanément le verrou 10 et la targette 14 vers leur position neutre au rythme du déroulement du cycle sonore.

En référence à la figure 2, la glissière est en outre aménagée sur le flanc latéral extérieur de la carrure 100 pour que la targette 14 du verrou 10 puisse être guidée par la glissière 12 de manière à pouvoir coulisser le long du flanc de la carrure, dans le sens antihoraire, de la position neutre à une seconde position de fin de course délimitée par la contreforme 18 réalisée dans la carrure. La face ou le bord latéral opposé du doigt 16 actionne le pivotement d'un levier 40 d'un mécanisme auxiliaire par exemple un mécanisme destiné à amener un mécanisme de grande ou petite sonnerie en mode sourdine.

L'énergie requise pour l'actionnement du mécanisme auxiliaire est comparable à celle nécessaire pour un mécanisme commandé par poussoir, et demeure nettement inférieure à l'énergie exigée pour l'armage d'un ressort-moteur. L'amplitude de déplacement de la targette 14 entre la position neutre et la seconde position est ainsi bien plus faible que celle entre la position neutre et la première position. Plus précisément, l'amplitude de déplacement angulaire de la targette 14 de la position neutre à la première position est typiquement comprise dans une plage allant de 10° à 40°, de préférence de 20° à 40°, voire de 20° à 30°, tandis que celle de la position neutre à la seconde position est typiquement inférieure à 10°, voire inférieure à 5° selon le type de mécanisme auxiliaire à actionner.

Il est aisé de comprendre que le dispositif de commande, doté du verrou à double fonctions, peut être adapté afin d'inverser le sens de déplacement de la targette pour actionner respectivement le mécanisme horloger et le mécanisme auxiliaire. Ainsi la glissière serait aménagée dans la surface extérieure de la boîte afin de permettre, d'une part, le déplacement angulaire de la targette dans le sens antihoraire d'une amplitude située dans une plage de 20° à 40° depuis sa position neutre pour actionner le mécanisme horloger et, d'autre part, le déplacement angulaire de la targette dans le sens horaire d'une amplitude située dans une plage inférieur à 10°, voire inférieure à 5°, depuis sa position neutre pour actionner le mécanisme auxiliaire.

Avantageusement, la pièce d'horlogerie comporte en outre un organe élastique 20 agencé pour coopérer avec le doigt 16 de sorte à permettre le verrouillage du verrou 10 dans la seconde position. Plus particulièrement, l'organe élastique 20 est configuré de manière à permettre le déplacement du verrou 10 vers la seconde position dès que la force exercée sur le verrou dépasse la force exercée par l'organe élastique 20 sur le doigt 16.

Dans une forme de réalisation, l'organe élastique se présente sous la forme d'un sautoir 20. Celui-ci peut par exemple être fixé sur une face interne de la carrure ou à la platine de manière à ce que le doigt 16 soit agencé contre un pan de la tête 21 du sautoir lorsque le verrou 10 se trouve dans la position neutre et contre un autre pan de la tête du sautoir lorsque le verrou se trouve dans la seconde position. Bien entendu, le sautoir 20 est mentionné ici à titre d'exemple illustratif non limitatif, et l'homme du métier ne rencontrera pas de difficulté particulière pour adapter l'organe élastique sans pour autant sortir du cadre de l'invention. L'utilisation d'un cliquet à bille, à titre alternatif, fixé à la carrure ou à la platine, et agencé pour coopérer avec le doigt peut être envisagée selon une variante d'exécution.

La paroi interne de la carrure de la boite présente un épaulement 24 servant de guidage à l'organe de commande 40 du mécanisme auxiliaire lorsque le verrou 10 est déplacé de la position neutre à la seconde position.

Selon une variante d'exécution non-illustrée, le dispositif de commande, doté du verrou à double fonctions, peut être adapté de manière à ce que, après avoir été coulissé par l'utilisateur jusqu'à la seconde position puis relâché, le verrou soit automatiquement ramené dans sa position neutre par l'action d'un organe de rappel. Ainsi, dans ce contexte, le déplacement de la targette, dans le sens horaire, de la position neutre à la première position permet d'armer un ressort-moteur dédié notamment à un mécanisme de chronographe tandis que les déplacements successifs de la targette, dans le sens antihoraire, de la position neutre à la seconde position, permettent respectivement de déclencher, d'arrêter puis de remettre à zéro le chronographe, remplissant ainsi la même fonction qu'un poussoir de chronographe classique.

D'autres applications que celle d'un chronographe peuvent être envisagées. À titre d'exemple, la pièce d'horlogerie, équipée du dispositif de commande à verrou selon la présente description, pourrait être configurée afin que le déplacement du verrou de la position neutre à la première position permette d'armer le ressort-moteur d'un mécanisme de sonnerie, tel qu'une répétition minutes, tandis que son déplacement en sens inverse à la seconde position permettrait de déclencher la sonnerie. Contrairement à un mécanisme de répétitions minutes conventionnel, la sonnerie ne serait alors pas déclenchée automatiquement après l'armage de ressort-moteur, mais au moment choisi par l'utilisateur. Un autre exemple d'application concerne un mécanisme de compte à rebours, où le déplacement du verrou dans un sens assurerait l'armage du mécanisme tandis que son déplacement dans le sens inverse permettrait le déclenchement du mécanisme. Une autre application envisageable concerne un mécanisme de type boîte à musique, comportant un cylindre à picots conçu pour coopérer avec un peigne. Le déplacement du verrou dans un premier sens permettrait d'armer le barillet dédié à ce mécanisme, tandis que son déplacement dans le sens opposé en assurerait le déclenchement de la mélodie.

Il est en outre entendu que diverses modifications et/ou adaptations pouvant être envisagées par un homme du métier peuvent être apportées aux modes de réalisation décrits, sans pour autant sortir du cadre de l'invention tel que défini par les revendications annexées. La pièce d'horlogerie peut par exemple comporter le dispositif de commande à verrou adapté pour commander un mécanisme d'automate et un dispositif configuré pour amener le mécanisme d'automate dans un mode sourdine.

## Revendications

1. Pièce d'horlogerie comportant une carrure (100) et un dispositif de commande à verrou double fonctions monté sur la carrure (100), le dispositif de commande comprenant une glissière (12) aménagée dans la surface extérieure de la carrure (100) de la pièce d'horlogerie et un verrou (10) comportant, d'une part, une targette (14) agencée pour être guidée par la glissière (12) de manière à pouvoir coulisser sur la surface externe de la carrure (100) dans un premier sens entre une position neutre et une première position et, d'autre part, des moyens d'actionnement (16) agencé à l'intérieur de la carrure (100) et reliée cinématiquement à la targette (14) afin d'actionner un mécanisme horloger, notamment un mécanisme de sonnerie, lorsque la targette (14) est déplacée de la position neutre à la première position, **caractérisée en ce que** la glissière (12) est en outre aménagée dans la surface extérieure de la carrure (100) pour que la targette (14) du verrou (10) puisse être guidée par la glissière (12) de manière à pouvoir coulisser sur la surface externe de la carrure (100) dans un second sens de la position neutre à une seconde position afin que lesdits moyens d'actionnement (16) puissent actionner un mécanisme auxiliaire.

2. Pièce d'horlogerie selon la revendication 1, **caractérisée en ce que** la glissière (12) est aménagée dans la surface extérieure de la carrure (100) afin de permettre une amplitude du déplacement angulaire de la targette (14) située, d'une part, dans une plage de 10° à 40° de la positon de repos à la première position pour actionner le mécanisme horloger et, d'autre part, dans une plage inférieure à 10°, voire inférieure à 5°, de la positon de repos à la seconde position pour actionner le mécanisme auxiliaire.

3. Pièce d'horlogerie selon l'une des revendications précédentes, comportant en outre un organe élastique (20) agencé pour coopérer avec les moyens d'actionnement (16) de sorte à permettre le verrouillage du verrou (10) dans ladite seconde position.

4. Pièce d'horlogerie selon la revendication précédente, **caractérisée en ce que** l'organe élastique (20) est configuré de manière à permettre le déplacement du verrou (10) vers ladite seconde position dès que la force exercée sur le verrou dépasse la force exercée par l'organe élastique (20) sur les moyens d'actionnement (16).

5. Pièce d'horlogerie selon la revendication 3 ou 4, **caractérisée en ce que** l'organe élastique (20) est fixée sur la carrure (100).

6. Pièce d'horlogerie selon l'une des revendications 3 à 5, **caractérisée en ce que** l'organe élastique se présente sous la forme d'un sautoir (20) ou est intégré dans un cliquet à bille.

7. Pièce d'horlogerie selon la revendication précédente, **caractérisée en ce que** les moyens d'actionnement se présente sous la forme d'un doigt (16) agencé respectivement en amont et en aval de la tête (21) du sautoir (20) lorsque le verrou (10) est respectivement dans la position neutre et dans la seconde position.

8. Pièce d'horlogerie selon l'une des revendications précédentes, comportant en outre deux organes de commande (30, 40) destinés à commander respectivement le mécanisme horloger et le mécanisme auxiliaire, les moyens d'actionnements (16) étant agencés entre les deux organes de commande (30, 40) afin d'entraîner l'un des deux organes de commande lorsque le verrou (10) est déplacé de la position neutre à la première position, et l'autre organe de commande lorsque le verrou (10) est déplacé de la position neutre à la seconde position.

9. Pièce d'horlogerie selon la revendication précédente, **caractérisée en ce que** la paroi interne de la carrure (100) présente un épaulement (24) servant de guidage à l'organe de commande (40) du mécanisme auxiliaire lorsque le verrou (10) est déplacé de la position neutre à la seconde position.

10. Pièce d'horlogerie selon l'une des revendications précédentes, **caractérisée en ce que** le mécanisme horloger est un dispositif d'armage d'un mécanisme de sonnerie, typiquement une répétition minutes, d'un mécanisme de chronographe ou d'un mécanisme d'automate.

11. Pièce d'horlogerie selon l'une des revendications précédentes, **caractérisée en ce que** le mécanisme auxiliaire est un mécanisme configuré pour amener un mécanisme de grande ou petite sonnerie dans un mode sourdine.
